# EUROPÄISCHE PATENTSCHRIFT

(11) **EP 1 867 420 B1**
(45) Veröffentlichungstag und Bekanntmachung des Hinweises auf die Patenterteilung: **30.10.2013**
(21) Anmeldenummer: 07109613.5
(22) Anmeldetag: 05.06.2007
(51) Int. Cl.: B23D 61/02, B28D 1/12

(54) **Sägeblatt mit Seitenschlag**
Saw blade with lateral buckles
Lame de scie dotée d'un débattement latéral

(30) Priorität: 14.06.2006 DE 102006000297
(43) Veröffentlichungstag der Anmeldung: 19.12.2007
(73) Patentinhaber: HILTI Aktiengesellschaft, 9494 Schaan (LI)
(72) Erfinder: Weber, Christoph, 6345, Neuheim (CH); Kowanda, Claudia, 8553, Lachen (CH)
(74) Vertreter: Wildi, Roland

(56) Entgegenhaltungen:
- DE-A1- 3 827 933
- DE-A1- 4 344 612
- FR-A- 1 141 258
- FR-A- 1 339 021
- US-A- 1 113 780
- US-A1- 2002 123 302
- US-A1- 2003 159 555
- DATABASE WPI Week 199311 Derwent Publications Ltd., London, GB; AN 1993-092295 XP002451269 -& SU 1 726 275 A1 (ASATRYAN D A) 15. April 1992 (1992-04-15)

## Beschreibung

Die Erfindung betrifft ein kreisförmiges Sägeblatt gemäß dem Oberbegriff des Anspruchs 1, insbesondere zur Bearbeitung von natürlichem oder künstlichem Steinmaterial, beispielsweise in Form von Betonwänden. Das Sägeblatt weist an seinem Umfang Bearbeitungsmittel wie Schneid- oder Schleifmittel beziehungsweise Kombinationen hiervon auf. Die Schneid- oder Schleifmittel können dabei beispielsweise durch Diamantkörper, Schneidzähne oder einer Kombination aus beidem gebildet sein. An dem Sägeblatt sind wenigstens zwei in einer Umfangsrichtung aufeinander folgende Sektoren mit jeweils einem axialen Planlaufabweichungsbereich ausgebildet, wobei die aufeinander folgenden Planlaufabweichungsbereiche der Sektoren hinsichtlich einer Mittelebene des Stammblattes zu unterschiedlichen Seiten hin gerichtet sind.

Derartige Sägeblätter werden über eine Zentralbohrung an der Werkzeugaufnahme eines entsprechenden Werkzeuggerätes festgelegt und von diesem im Betrieb in Rotation versetzt.

Aus der EP 1 270 126 A1 ist ein kreisförmiges Sägeblatt mit einer Trägerscheibe bekannt, an deren Umfang Schneidelemente angeordnet sind. Ferner sind an den Seitenflächen der Trägerscheibe besonders abriebsfeste Bereiche vorgesehen. Diese verhindern im Betrieb ein durch Reibung hervorgerufenes übermässiges Aufheizen und eine daraus resultierende Verformung des Sägeblattes, die zu einem ungenauen Schnitt führt. Nachteilig an dem bekannten Sägeblatt sind die relativ hohen Materialkosten.

Die US 2002/123302 A1 offenbart ein kreisförmiges Sägeblatt mit Zähnen, die entlang des Umfangs angeordnet sind und an der Spitze ein Bearbeitungsmittel aufweisen. Das, Sägeblatt ist nicht eben ausgebildet, sondern weist eine serpentinenähnlich gewundene Form auf. Diese Form des Sägeblattes erzeugt eine grössere Schnittstärke und sorgt dafür, dass der Bearbeitungsstelle mehr Luft zugeführt wird. Ein serpentinenähnlich gewundenes Sägeblatt wird als vorteilhaft beschrieben für Schnitte, bei denen viel Material abgetragen wird und eine geringe Genauigkeit ausreichend ist. Nachteilig an dem bekannten serpentinenähnlich gewundenen Sägeblatt sind die Zunahme der Schnittstärke und damit eine reduzierte Schnittgeschwindigkeit sowie die Ungenauigkeit des Schnittes.

Der vorliegenden Erfindung liegt die Aufgabe zugrunde, bei einem kreisförmigen Sägeblatt die genannten Nachteile zu vermeiden und bei niedrigen Herstellungskosten einen präzisen Schnitt zu gewährleisten.

Erfindungsgemäss wird die Aufgabe dadurch gelöst, dass bei einem Durchmesser des Sägeblattes bis 800 mm wenigstens vier Sektoren mit wechselnden Planlaufabweichungsbereichen vorgesehen sind, wobei die Planlaufabweichungsbereiche eine maximale Planlaufabweichung zwischen 0,1 und 0,2 mm aufweisen, und bei einem Durchmesser des Sägeblattes von mehr als 800 mm wenigstens sechs Sektoren mit wechselnden Planlaufabweichungsbereichen vorgesehen sind, wobei die Planlaufabweichungsbereiche eine maximale Planlaufabweichung zwischen 0,2 und 0,45 mm aufweisen. Die in Umfangsrichtung wechselseitig aufeinander folgenden Planlaufabweichungsbereiche beziehungsweise die dazwischen liegenden Übergangsbereiche sorgen für eine gewisse Aussteifung des Sägeblattes in axialer Richtung. Hierdurch erhält das Sägeblatt im Betrieb eine grössere Seitenstabilität, wodurch ein besonders präziser Schnitt gewährleistet wird. Ferner bewirken die Planlaufabweichungsbereiche einen gewissen Ventilationseffekt, der für eine bessere Kühlung des Sägeblattes sorgt. Hierdurch kann bei längerem Betrieb eine Abnahme der Steifigkeit infolge von Erwärmung des Sägeblattes verringert werden.

Durch die maximalen Planlaufabweichungen liegen die maximalen Seitenschläge im Bereich der üblichen Toleranzen für die betreffenden Sägeblattgrössen, so dass keine merklich Zunahme der jeweiligen Schnittstärke und damit auch kein merklicher Abfall der Schnittgeschwindigkeit hervorgerufen wird.

Bevorzugterweise ist zwischen den maximalen Planlaufabweichungen jeweils zwei benachbarter Sektoren ein Übergangsbereich vorgesehen, in dem der Umfang des Sägeblattes eine monotone Neigung gegenüber der Mittelebene aufweist und der sich in Umfangsrichtung über wenigstens 30° erstreckt. Durch derartige Übergangsbereiche kann eine besonders gute Aussteifung des Sägeblattes in axialer Richtung erzielt werden.

Vorteilhafterweise weist dabei der Umfang des Sägeblattes eine kontinuierliche Wellenform auf, wodurch trotz der ausgebildeten Seitenschläge im Betrieb ein sehr ruhiger Lauf des Sägeblattes im zu bearbeitenden Material erzielt wird.

Ferner sind die Planlaufabweichungsbereiche vorteilhafterweise durch Beaufschlagung der Seitenflächen des Sägeblattes mit entsprechend gerichteten und energetisch vorbestimmten Schlägen ausgeformt. Auf diese Weise ist eine besonders einfache und kostengünstige Herstellung des Sägeblattes möglich.

Die Erfindung wird nachstehend anhand zweier Ausführungsbeispiele näher erläutert. Es zeigen:
- Fig. 1: eine Draufsicht auf ein erfindungsgemässes Sägeblatt mit vier Sektoren,
- Fig. 2: eine überhöhte Seitenansicht des Sägeblattes in Richtung II aus Fig. 1 ohne Bearbeitungsmittel,
- Fig. 3: eine Draufsicht auf ein erfindungsgemässes Sägeblatt mit sechs Sektoren und
- Fig. 4: eine überhöhte Seitenansicht des Sägeblattes in Richtung IV aus Fig. 3 ohne Bearbeitungsmittel,

Fig. 1 zeigt ein Sägeblatt 2 zur Bearbeitung von mineralischen Werkstoffen in Form eines Wandsägeblattes mit einem Durchmesser d von bis zu 800mm. Dieses weist ein Stammblatt 4, beispielsweise aus Stahl auf, an dem Bearbeitungsmittel 6 in Form von Schneidzähnen gehalten sind. Die Schneidzähne können dabei einstückig mit dem Stammblatt 4 ausgebildet sein oder wenigstens teilweise aus einem speziellen, auf das Stammblatt 4 aufgebrachten Material gebildet sein. Alternativ zu den Schneidzähnen oder in Kombination mit diesen können am Umfang U des Sägeblattes 2 auch Diamantkörper vorgesehen werden. Dabei können, wie in Fig. 1 durch strichpunktierte Linien angedeutet, beispielsweise Diamantsegmente 7 am Umfang U angebracht sein.

Zur Befestigung an einer Werkzeugaufnahme eines nicht dargestellten Werkzeuggerätes, dass das Sägeblatt 2 um eine Achse A herum entlang einer Umfangsrichtung rotatorisch antreibt, weist dieses eine Zentralbohrung 8 auf. Ferner teilt sich das Sägeblatt 2 in vier gleich grosse Sektoren S auf, wobei die Sektoren in Umfangsrichtung abwechselnd einen linken Planlaufabweichungsbereich B1 oder einen rechten Planlaufabweichungsbereich B2 aufweisen.

In Fig. 2 ist das Sägeblatt 2 zum leichteren Verständnis mit überhöhten Planlaufabweichungsbereichen B1, B2 und ohne Bearbeitungsmittel 6 dargestellt. Wie hieraus zu entnehmen ist, erstrecken sich die Planlaufabweichungsbereiche B1 und B2 weg von einer senkrecht zur Achse A aufgespannten Mittelebene E. Dabei bilden alle Planlaufabweichungsbereiche B1 und B2 einen maximalem Seitenschlag M1, M2 aus, der sich von der Mitte einer Umfangsfläche F des Umfangs U bis zur Mittelebene E erstreckt und zwischen 0,1 und 0,2 mm, insbesondere 0,125 mm, beträgt.

Wie aus Fig. 2 ferner zu entnehmen ist, bildet das Sägeblatt 2 am Umfang U zwischen den maximalen Planlaufabweichungen M1, M2 zweier benachbarter Sektoren jeweils einen sich über 90° erstreckenden Übergangsbereich C aus, der gegenüber der Mittelebene E eine wellenförmige monotone Neigung aufweist.

Fig. 3 und 4 zeigen ein Sägeblatt 2 in Form eines Wandsägeblattes mit einem Durchmesser d der mehr als 800 mm beträgt. Im Gegensatz zur Ausführungsform nach Fig. 1 und 2 sind hier sechs Sektoren S mit Planlaufabweichungsbereichen B1, B2 vorgesehen. Dabei bilden alle Planlaufabweichungsbereiche B1 und B2 einen maximalem Seitenschlag M1, M2 aus, der zwischen 0,2 bis 0,45 mm, insbesondere 0,3 mm, beträgt (siehe Fig.4).

Wie aus Fig. 4 ferner zu entnehmen ist, bildet das Sägeblatt 2 bei dieser Ausführungsform am Umfang U zwischen den maximalen Planlaufabweichungen M1, M2 zweier benachbarter Sektoren jeweils einen sich über 60° erstreckenden Übergangsbereich C aus, der gegenüber der Mittelebene E eine wellenförmige monotone Neigung aufweist.

Die Herstellung der Planlaufabweichungsbereiche B1, B2 erfolgt hierbei durch entsprechende Beaufschlagung des Sägeblattes 2 in Richtung der Achse A mit Schlägen eines nicht dargestellten Werkzeuges, wobei die Schläge eine vorbestimmte Schlagzahl und Schlagenergie aufweisen.

## Patentansprüche

1. Kreisförmiges Sägeblatt (2), insbesondere zur Bearbeitung von natürlichem oder künstlichem Steinmaterial,
an dessen Umfang (U) Bearbeitungsmittel (6) angeordnet sind, die insbesondere Diamantkörper aufweisen,
wobei wenigstens zwei in einer Umfangsrichtung aufeinander folgende Sektoren (S) mit jeweils einem Planlaufabweichungsbereich (B1, B2) ausgebildet sind, wobei die aufeinander folgenden Planlaufabweichungsbereiche (B1, B2) hinsichtlich einer Mittelebene (E) zu unterschiedlichen Seiten gerichtet sind,
**dadurch gekennzeichnet, dass** bei einem Durchmesser (d) des Sägeblattes (2) bis 800 mm wenigstens vier Sektoren (S) mit wechselnden Planlaufabweichungsbereichen (B1, B2) vorgesehen sind, wobei die Planlaufabweichungsbereiche (B1, B2) eine maximale Planlaufabweichung (M1, M2) zwischen 0,1 und 0,2 mm aufweisen und
bei einem Durchmesser (d) des Sägeblattes (2) von mehr als 800 mm wenigstens sechs Sektoren (S) mit wechselnden Planlaufabweichungsbereichen (B1, B2) vorgesehen sind, wobei die Planlaufabweichungsbereiche (B1, B2) eine maximale Planlaufabweichung (M1, M2) zwischen 0,2 und 0,45 mm aufweisen.

2. Kreisförmiges Sägeblatt nach Anspruch 1 **dadurch gekennzeichnet, dass** zwischen den maximalen Planlaufabweichungen (M1, M2) jeweils zwei benachbarter Sektoren (S) ein Übergangsbereich (C) vorgesehen ist, in dem der Umfang (U) des Sägeblattes (2) eine monotone Neigung gegenüber der Mittelebene (E) aufweist und der sich in Umfangsrichtung über wenigstens 30° erstreckt.

3. Kreisförmiges Sägeblatt nach Anspruch 2, **dadurch gekennzeichnet, dass** der Umfang (U) des Sägeblattes (2) eine kontinuierliche Wellenform aufweist.

4. Kreisförmiges Sägeblatt nach einem der Ansprüche 1 bis 3, **dadurch gekennzeichnet, dass** die Planlaufabweichungsbereiche (B1, B2) durch Beaufschlagung der Seitenflächen des Sägeblattes (2) mit entsprechend gerichteten Schlägen ausgeformt sind.

## Claims

1. Circular saw blade (2), in particular for processing natural or artificial stone,
with processing means (6), in particular diamond tipped, arranged on its circumference (U),
wherein at least two sectors (S) succeeding one another in a circumferential direction are each formed with a lateral runout zone (B1, B2) and the successive lateral runout zones (B1, B2) are deflected in different directions with respect to a central plane (E),
**characterized in that** in a saw blade (2) with a diameter (d) of up to 800 mm at least four sectors (S) with alternating lateral runout zones (B1, B2) are provided, the lateral runout zones (B1, B2) having a maximum lateral runout (M1, M2) of between 0.1 and 0.2 mm, and
in a saw blade (2) with a diameter (d) of more than 800 mm at least six sectors (S) with alternating lateral runout zones (B1, B2) are provided, the lateral runout zones (B1, B2) having a maximum lateral runout (M1, M2) of between 0.2 and 0.45 mm

2. Circular saw blade according to Claim I, **characterized in that** a transition zone (C) in which the inclination of the circumference (U) of the saw blade (2) with respect to the central plane (E) is monotonic and which extends over at least 30° in the circumferential direction is provided between the maximum lateral runouts (M1, M2) of every two adjacent sectors (S).

3. Circular saw blade according to Claim 2, **characterized in that** the circumference (U) of the saw blade (2) has a continuous wavy form.

4. Circular saw blade according to any one of Claims 1 to 3, **characterized in that** the lateral runout zones (B1, B2) are formed by subjecting the lateral faces of the saw blade (2) to correspondingly directed impacts.

## Revendications

1. Lame de scie en forme de disque (2), en particulier pour le travail de la pierre naturelle ou synthétique,
sur le périmètre (U) de laquelle sont disposés des moyens de travail (6), qui présentent en particulier des organes en diamant,
au moins deux parmi des secteurs (S) se suivant dans une direction circonférentielle étant conçus avec chacun un domaine d'excentricité (B1, B2), deux domaines d'excentricité (B1, B2) se suivant étant dirigés sur des côtés différents par rapport à un plan central (E),
**caractérisée en ce que**, jusqu'à un diamètre (d) de la lame de scie (2) de 800 mm, au moins quatre secteurs (S) comprenant des domaines d'excentricité (B1, B2) variables sont prévus, les domaines d'excentricité (B1, B2) présentant une excentricité maximale (M1, M2) entre 0,1 et 0,2 mm, et,
pour un diamètre (d) de la lame de scie (2) supérieur à 800 mm, au moins six secteurs (S) comportant des domaines d'excentricité (B1, B2) variables sont prévus, les domaines d'excentricité (B1, B2) présentant une excentricité (M1, M2) entre 0,2 et 0,45 mm.

2. Lame de scie en forme de disque selon la revendication 1 **caractérisée en ce qu'**entre des excentricités (M1, M2) maximales, chaque fois, tous les deux secteurs (S) voisins, un domaine de transition (C) est prévu, dans lequel la circonférence (U) de la lame de scie (2) présente une inclinaison monotone par rapport au plan central (E) et celui-ci s'étend dans la direction circonférentielle sur au moins 30 °.

3. Lame de scie en forme de disque selon la revendication 2 **caractérisé en ce que** la circonférence (U) de la lame de scie (2) présente une forme ondulée continue.

4. Lame de scie en forme de disque selon l'une des revendications de 1 à 3 **caractérisée en ce que** les domaines d'excentricité (B1, B2) sont formés par une alimentation des surfaces latérales de la lame de scie (2) avec des coups orientés de manière appropriée.
